# EUROPÄISCHE PATENTSCHRIFT

(11) **EP 0 515 830 B1**
(45) Veröffentlichungstag und Bekanntmachung des Hinweises auf die Patenterteilung: **21.06.1995**
(21) Anmeldenummer: 92106827.6
(22) Anmeldetag: 22.04.1992
(51) Int. Cl.: B26B 13/28

(54) **Schere**
Scissors
Ciseaux

(30) Priorität: 28.05.1991 DE 4117396
(43) Veröffentlichungstag der Anmeldung: 02.12.1992
(73) Patentinhaber: "JAGUAR" STAHLWARENFABRIK GMBH & CO. KG, D-42621 Solingen (DE)
(72) Erfinder: Pracht, Günther, W-5650 Solingen (DE)
(74) Vertreter: Lippert, Hans-Joachim, Dipl.-Ing.

(56) Entgegenhaltungen:
- DE-A- 3 023 057
- DE-B- 1 085 724
- DE-U- 7 609 410
- FR-A- 1 202 706
- FR-A- 1 304 044

## Beschreibung

Die Erfindung betrifft eine Schere, insbesondere Friseurschere, mit einer aus einer Gelenkschraube und einer Schraubenmutter bestehenden Gelenkverbindung, wobei die Gelenkschraube mit einer Scherenhälfte im wesentlichen unverdrehbar verbunden ist und die Schraubenmutter am Umfang eines Halsansatzes, der in eine kreisförmige Ausnehmung der Bohrung der einen Scherenhälfte greift, oder an ihrer der Bohrung zugewandten Stirnseite einen ersten flexiblen Körper aufweist, der unter Preßdruck an der Schraubenmutter und der Wandung der Bohrung anliegt.

Eine derartige Schere ist aus dem DE-PS 30 23 057 bekannt. Bei dieser Schere weist die aus Stahl bestehende Schraubenmutter der Gelenkverbindung am Umfang ihres Halsansatzes eine Ringnut auf, in die ein flexibler O-Ring eingesetzt ist. Der O-Ring liegt unter Preßdruck an dem Halsansatz der Schraubenmutter und der Wandung der Bohrung in der einen Scherenhälfte an. Infolge des auf den Halsansatz der Schraubenmutter durch den O-Ring ausgeübten Druckes soll ein Verdrehen der Schraubenmutter verhindert werden. Dabei ist der Anpreßdruck so gewählt, daß der Gang der Schere durch Verdrehen der Schraubenmutter feinfühlig reguliert werden kann.

Die Gelenkschraube der aus der erwähnten Druckschrift bekannten Schere weist an ihrem Schaft zwei gegenüberliegende angefräste Flächen auf und greift durch eine entsprechend gestaltete Öffnung in der einen Scherenhälfte, dem Oberbeck, so daß sie mit dem Oberbeck der Schere im wesentlichen unverdrehbar verbunden ist.

Bei der Mengenanfertigung derartiger Scheren läßt sich jedoch die Unverdrehbarkeit der Verbindung zwischen Gelenkschraube und Oberbeck nicht vollständig erreichen. Daher weist diese Verbindung fabrikationsbedingt ein gewisses Spiel auf. Da die Schraubenmutter aufgrund des am Halsansatz angeordneten O-Rings verdrehsicher am Oberbeck der Schere anliegt, erzeugt dieses Spiel ein Bewegungsspiel zwischen der Schraubenmutter und der Gelenkschraube.

Das Bewegungsspiel zwischen Schraubenmutter und Gelenkschraube wirkt sich insbesondere beim Schneiden mit Präzisionsscheren der eingangs genannten Art störend aus. Heutige Präzisionsscheren haben einen Schließdruck von ca. 30g, der elektronisch eingestellt wird. Aufgrund des sehr geringen Schließdrucks macht sich das Spiel zwischen dem Schaft der Gelenkschraube und der Öffnung im Oberbeck bzw. der Schraubenmutter und der Gelenkschraube durch Schläge bemerkbar. Diese spürbaren Schläge werden von der die Schere betätigenden Person, z.B. dem Friseur, als unangenehm empfunden. Außerdem unterliegt die Gelenkschraube aufgrund der Schläge einem höheren Verschleiß. Dabei ist zu berücksichtigen, daß bei einem normalen Haarschnitt die Schere etwa tausendmal betätigt wird.

Der Erfindung liegt die Aufgabe zugrunde, eine Schere der eingangs genannten Art zu schaffen, bei der das erwähnte Spiel in dem Schaft der Gelenkschraube und der Öffnung im Oberbeck bzw. der Schraubenmutter und der Gelenkschraube verhindert und dadurch die sich bisher beim Schneiden mit Präzisionsscheren bemerkbar machenden Schläge ausgeschlossen werden.

Diese Aufgabe wird erfindungsgemäß dadurch gelöst, daß die Schraubenmutter an ihrer Innenwand eine ringförmige Nut aufweist, in der ein zweiter aus flexiblem Werkstoff bestehender ringförmiger Körper angeordnet ist, dessen Innendurchmesser kleiner als der Gewindedurchmesser der Gelenkschraube ist.

Aufgrund der erfindungsgemäßen Maßnahmen legt sich die Schraubenmutter unter Ausübung eines Preßdrucks an den Schaft der Gelenkschraube an. Da die Schraubenmutter andererseits unverdrehbar am Oberbeck der Schere anliegt, wird ein Spiel zwischen der Gelenkschraube und dem Oberbeck vermieden. Daher treten selbst bei Präzisionsscheren mit einem äußerst geringen Schließdruck keine Schläge während des Schneidens mehr auf.

Vorzugsweise ist der Innendurchmesser des am Schaft der Gelenkschraube anliegenden zweiten ringförmigen Körpers kleiner als der Kerndurchmesser des Gewindes der Gelenkschraube gewählt. Durch diese Dimensionierung wird ein höherer Preßdruck zwischen Schraubenmutter und Gelenkschraube erreicht.

In einer weitergehenden Ausbildung der Erfindung ist die ringförmige Nut an dem der Bohrung in der einen Scherenhälfte gegenüberliegenden Endbereich der Schraubenmutter angeordnet. Vorzugsweise weist dabei die Schraubenmutter an ihrer der Bohrung in der einen Scherenhälfte gegenüberliegenden Stirnseite eine Sackbohrung auf, deren Durchmesser größer ist als der Gewindedurchmesser der Gelenkschraube und in der die ringförmige Nut angeordnet ist.

Zweckmäßigerweise kann die ringförmige Nut an dem von der Stirnseite der Schraubenmutter abgewandten Ende der Sackbohrung angeordnet sein.

Um ein einfaches Verdrehen der Schraubenmutter zur Regulierung des Gangs der Schere zu ermöglichen, wird bisher vielfach in die Stirnseite der Schraubenmutter eine Nut eingeformt. Durch Einsetzen eines Werkzeugs in diese Nut kann die Schraubenmutter betätigt werden. Für die erfindungsgemäße Schere ist die Anbringung einer solchen Nut nicht geeignet, wenn die ringförmige Nut im stirnseitigen Endbereich der Innenwand der Schraubenmutter angeordnet ist.

Als weitere Ausbildung der Schraubenmutter aufgrund der Erfindung ist daher bevorzugt eine Rädelmutter vorgesehen.

Andererseits kann die Schraubenmutter gemäß der Erfindung auch als eine Vielkantmutter, z.B. als Sechskantmutter, ausgebildet sein. Diese Ausführung hat weiterhin den Vorzug, daß der Durchmesser der Schraubenmutter relativ klein bemessen werden kann. Ein Schlüssel zur Betätigung der Mutter kann mit der Schere zusammen geliefert werden.

Bei der erfindungsgemäßen Schere kann, wie in der DE-PS 30 23 057 beschrieben, die Schraubenmutter einen Halsansatz aufweisen, an dessen Umfang oder Stirnseite eine ringförmige Nut angeordnet ist, in der ein erster flexibler Körper in Form eines O-Rings gelagert ist.

In einer anderen, bevorzugten Ausführung ist der an der Schraubenmutter und der Wandung der Bohrung in der einen Scherenhälfte anliegende erste flexible Körper als Formteil ausgebildet, dessen Außenseite der Bohrung und dessen Innenseite dem Durchmesser der Gelenkschraube angepaßt ist und der mit einer Stirnseite an der zur Bohrung gewandten Stirnseite der Schraubenmutter unter Preßdruck anliegt. Dabei wird der Preßdruck durch Anziehen der Gelenkschraube bzw. der Schraubenmutter erreicht.

Aufgrund dieses Preßdrucks übt das flexible Formteil ebenfalls eine radiale Kraft auf den Schaft der Gelenkschraube aus, so daß der Druck, unter dem die Schraubenmutter am Schaft anliegt, und somit die Wirkung des an der Innenwand der Schraubenmutter angeordneten zweiten ringförmigen flexiblen Körpers, noch verstärkt wird.

In einer bevorzugten Weiterbildung dieser Ausführung weist die Bohrung der einen Scherenhälfte in ihrem von der Schraubenmutter abgewandten Endbereich eine Verengung und ihrem der Schraubenmutter zugewandten Endbereich eine Erweiterung als kreisförmige Ausnehmung auf, wobei der Übergangsbereich zwischen den beiden Endbereichen konisch ausgebildet ist. Aufgrund der Konizität des Zwischenbereichs wird beim Zusammenpressen des elastischen Formteils durch Anziehen der Gelenkschraube bzw. der Schraubenmutter die zum Schaft der Gelenkschraube hin gerichtete Kraftkomponente noch weiter verstärkt.

Zweckmäßigerweise weist die Schraubenmutter einen kurzen Halsansatz auf, mit der sie in der kreisförmigen Ausnehmung der Bohrung oder einer kreisförmigen Ausnehmung des Formteils geführt ist und das flexible Formteil in der Bohrung komprimiert.

Der verengte Endbereich der Bohrung kann in seinem Querschnitt dem Querschnitt des Schafts der Gel enkschraube entsprechen. Zur Herstellung einer Verdrehsicherung zwischen der Gelenkschraube und der einen Scherenhälfte weist der Schaft zweckmäßigerweise zwei gegenüberliegende ebene Flächen, die gefräst sein können, auf.

In einer anderen, bevorzugten Ausführung ist der Innendurchmesser des verengten Endbereichs der Bohrung größer als der größte Außendurchmesser der Gelenkschraube. In diesem Falle erstreckt sich das flexible Formteil in den verengten Endbereich der Bohrung. Zur Herstellung der Verdrehsicherung zwischen dem Schaft der Gelenkschraube und der betreffenden Scherenhälfte weist der verengte Endbereich der Bohrung eine rechteckige Ausstanzung auf.

Das flexible Formteil hat gegenüber einem am Umfang des Halsansatzes der Schraubenmutter angeordneten ringförmigen flexiblen Körpers den Vorteil, daß die Gelenkverbindung auch vom Nichtfachmann auf sichere Weise eingestellt werden kann. Da der am Umfang des Halsansatzes der Schraubenmutter angeordnete ringförmige Körper auch bei noch lockerer Verbindung einen Preßdruck zwischen der Schraubenmutter und der Innenwand der Bohrung in der einen Scherenhälfte erzeugt, ist es für den Nichtfachmann insbesondere beim Nachstellen und neuem Montieren nach einer Reinigung der Schere nicht einfach, die Gelenkverbindung richtig einzustellen. In diesem Falle wird die anfangs fest erscheinende Gelenkverbindung nach einer gewissen Zeit locker. Dagegen erlaubt das der Innenwand der Bohrung angepaßte Formteil, das durch Festziehen der Gelenkverbindung komprimiert wird, eine hundertprozentig sichere Einstellung.

Einige bevorzugte Ausführungsbeispiele der Erfindung werden im folgenden anhand der Zeichnung näher beschrieben. In der Zeichnung zeigen:
- Fig. 1: einen Längsschnitt durch eine Schraubenmutter,
- Fig. 2: eine Seitenansicht an einer zur Schraubenmutter gemäß Fig. 1 gehörenden Gelenkschraube,
- Fig. 3: einen Querschnitt durch den Schaft der Gelenkschraube gemäß Fig. 2,
- Fig. 4: einen Längsschnitt durch eine anders gestaltete Schraubenmutter,
- Fig. 5: eine stirnseitige Draufsicht auf die Schraubenmutter nach Fig. 4,
- Fig. 6: einen Schnitt durch eine andere Ausführung der Gelenkverbindung einer Schere,
- Fig. 7: einen Schnitt längs der Linie VII-VII in Fig. 6,
- Fig. 8: eine stirnseitige Ansicht des flexiblen Formteils, das in Fig. 6 als Schnitt längs der Linie VI-VI gezeigt ist,
- Fig. 9: eine seitliche Ansicht des Formteils nach Fig. 8 in Richtung des Pfeils IX,
- Fig. 10: einen Schnitt durch eine andere, einfach gestaltete Gelenkverbindung einer Schere und
- Fig. 11: einen Schnitt längs der Linie XI-XI in Fig. 10.

Die in den Figuren 1 bis 5 dargestellte Gelenkverbindung für eine Schere besteht aus einer Gelenkschraube 1 und einer mit einem Halsansatz 2 versehenen Schraubenmutter 3.

Der Kopf 4 der Gelenkschraube 1 ist rückseitig am Umfang kalottenförmig gestaltet und liegt mit diesem Teil in einer pfannenartigen Ausnehmung des Unterbecks der Schere, die auch durch ein geeigenetes Anlageteil gebildet sein kann. Der Schaft 5 der Gelenkschraube 1 weist zwei parallele Abflachungen 6 auf.

Die Gelenkschraube 1 durchgreift mit dem Schaft 5 eine Öffnung des Unterbecks mit Spiel sowie eine Öffnung des Oberbecks mit einem nur fabrikationsbedingt vorhandenen möglichst kleinen Spiel. Die Öffnung des Oberbecks weist mit den Abflachungen 6 des Schaftes 5 der Gelenkschraube 1 korrespondierende Abflachungen auf, mit denen der Schaft 5 zusammenwirkt, so daß die Gelenkschraube 1 mit dem Oberbeck bis auf das erwähnte Spiel drehfest verbunden ist.

Die in Fig. 1 dargestellte Schraubenmutter 3 ist auf dem Gewindeende der Gelenkschraube 1 geführt. Mit ihrem Halsansatz 2 ist sie in einer kreisförmigen Ausnehmung des Oberbecks gelagert.

Der Halsansatz 2 weist an seinem Umfang eine ringförmige Nut 8 auf, in der ein aus flexiblem Werkstoff bestehender erster ringförmiger Körper 9 gelagert ist und unter Preßdruck an dem Halsansatz 2 der Schraubenmutter 3 und der Wandung der Ausnehmung im Oberbeck der Schere anliegt.

Wie weiterhin in Fig. 1 gezeigt ist, weist die Schraubenmutter 3 an ihrer Innenwand eine ringförmige Nut 10 auf, in der ein zweiter aus flexiblem Werkstoff bestehender ringförmiger Körper 11 angeordnet ist, dessen Innendurchmesser kleiner als der Gewindedurchmesser und darüber hinaus etwas kleiner als der Kern des Gewindes der Gelenkschraube 1 ist. Beim Zusammenwirken von Schraubenmutter 3 und Gelenkschraube 1 liegt dieser zweite ringförmige Körper 11 unter Preßdruck an der Innenwand der Schraubenmutter 3 und dem Schaft 5 der Gelenkschraube 1 an.

Die Schraubenmutter 3 weist an ihrer dem Halsansatz 2 gegenüberliegenden Stirnseite eine Sackbohrung 12 auf, deren Durchmesser größer ist als der Gewindedurchmesser der Gelenkschraube 1. Die ringfömige Nut 10 ist an dem von der Stirnseite der Schrauenmutter 3 abgewandten Ende der Sackbohrung 12 angeordnet. Der ringförmige Vorsprung 13 der Innenwand an der Stirnseite der Schraubenmutter 3 verhindert ein Herausfallen des ringförmigen Körpers 11.

Um ein einfaches Verdrehen der Schraubenmutter 3 zur Regulierung des Gangs der Schere zu ermöglichen, ist die Schraubenmutter 3, wie in Fig. 1 gezeigt, an ihrem Umfang mit einer Rändelung 14 versehen.

In den Figuren 4 und 5 ist ein weiteres Ausführungsbeispiel einer mit einem Halsansatz 7 versehenen Schraubenmutter 15 dargestellt, die als Sechskantmutter ausgebildet ist. Die Stirnseite der Schraubenmutter 15 geht in einen kalottenförmigen Bereich 16 über, an den sich ein aus sechs ebenen Seitenflächen bestehender Bereich 17 anschließt. Ansonsten ist die Schraubenmutter 15 wie die im vorstehenden Ausführungsbeispiel beschriebene Schraubenmutter ausgebildet. Insbesondere weist sie an ihrer Stirnseite eine Sackbohrung 12 auf, an deren Ende eine ringförmige Nut 10 zur Aufnahme eines zweiten flexiblen, ringförmigen Körpers 11 angeordnet ist.

Bei dem in den Figuren 6 bis 9 gezeigten weiteren Ausführungsbeispiel einer Schere ist der an der Schraubenmutter 18 und der Wandung 19 der Bohrung 20 der einen Scherenhälfte 21 anliegende erste flexible Körper als Formteil 22 ausgebildet, dessen Außenseite der Bohrung 20 und dessen Innenseite dem Durchmesser der Gelenkschraube 1 angepaßt ist und der mit einer Stirnseite 23 an der zur Bohrung 20 gewandten Stirnseite der Schraubenmutter 18 unter Preßdruck anliegt. Das flexible Formteil 22 ist als gummiartiges, hochelastisches Kunststoffspritzteil hergestellt.

Die Bohrung 20 der einen Scherenhälfte 21 weist in ihrem von der Schraubenmutter 18 abgewandten Endbereich 24 eine Verengung und in ihrem der Schraubenmutter 18 zugewandten Endbereich 25 eine Erweiterung als kreisförmige Ausnehmung auf, wobei der Übergangsbereich 26 zwischen den beiden Endbereichen 24 und 25 konisch ausgebildet ist. Die Schraubenmutter 18 weist einen kurzen Halsansatz 27 auf, mit der sie in einer kreisförmigen Ausnehmung des Formteils 22 geführt ist und das flexible Formteil 22 zwischen der Wandung der Bohrung 20 und dem Schaft 5 der Gelenkschraube 1 zusammenpreßt. Dadurch wird eine kraftschlüssige Verbindung zwischen der Schraubenmutter 18 und dem Schaft 5 der Gelenkschraube 1 über das flexible Formteil 22 erreicht. Diese kraftschlüssige Verbindung verstärkt die Wirkung des in der ringförmigen Nut 10 der Schraubenmutter 18 angeordneten ringförmigen flexiblen Körpers 11.

Bei dieser Ausführung wird ein zusätzlicher radialer Kraftschluß zwischen dem Halsansatz 27, der Schraubenmutter 18 und dem Formteil 22 erreicht. Andererseits genügt es jedoch, das Formteil 22 mit einer ebenen Stirnseite zu versehen und den Halsansatz der Mutter so auszubilden, daß er in der Ausnehmung der Bohrung 20 geführt ist.

Der von der Schraubenmutter 18 abgewandte Endbereich 24 der Bohrung 20 ist in Form einer rechteckigen Ausstanzung, wie aus Fig. 7 hervorgeht, ausgebildet. Der Durchmesser dieser Ausstanzung ist überall größer als der Durchmesser des Schafts 5 der Gelenkschraube 1, so daß sich das elastische Formteil 22 zwischen den verengten Endbereich 24 und den Schaft 5 der Gelenkschraube 1 erstreckt. Aufgrund der Querschnittsform des Schafts 5 und des verengten Endbereichs 24 ist eine ausreichende Verdrehsicherung der Gelenkschraube 1 gegenüber der einen Scherenhälfte 21 gegeben.

Die Bohrung 20 in der Scherenhälfte 21 kann so durchgeführt werden, daß zunächst die Scherenhälfte 21 mit einer Zylinderbohrung, die etwa dem kleinsten Durchmesser des verengten Endbereichs 24 entspricht, versehen wird. Danach wird der zur Schraubenmutter 18 gewandte, erweiterte Endbereich 25 in Form einer kreisförmigen Ausnehmung durch eine entsprechende Sackbohrung hergestellt. Der konische Übergangsbereich 26 wird dabei durch die Verwendung eines Spiralbohrers erreicht. Die Neigung dieses Bereichs ist in diesem Falle durch den Spiralbohrer vorgegeben und beträgt vorzugsweise 60° gegenüber der axialen Richtung der Bohrung 20. Anschließend wird die zylindrische Bohrung im verengten Endbereich 24 durch Ausstanzen zu einer quadratischen Querschnittsform erweitert.

Das flexible Formteil 22 ist sowohl im erweiterten Endbereich 25 als auch im verengten Endbereich 24 an seiner Außenseite der Bohrung 20 der Scherenhälfte 21 und an seiner Innenseite dem Querschnitt des Schafts 5 der Gelenkschraube 1 angepaßt. Die Gestalt des Formteils 22 ist in den Figuren 8 und 9 genauer dargestellt. Die den Bereichen 24, 25 und 26 der Bohrung 20 entsprechenden Wandungen des Formteils sind in den Figuren 8 und 9 mit 24', 25' und 26' bezeichnet. Aufgrund der quadratischen Ausstanzung des verengten Endbereichs 24 und der seitlichen Abflachungen des Schafts 5 der Gelenkschraube 1 ist eine ausreichende Verdrehsicherung zwischen der Gelenkschraube 1 und der Scherenhälfte 21 gewährleistet. Das unter Preßdruck an der Bohrung 20 und dem Schaft 5 anliegende Formteil 22 verhindert weiterhin ein Spiel zwischen der Gelenkschraube 1 und der Bohrung 20.

Wie aus Fig. 6 hervorgeht, ist auch die andere Scherenhälfte 28, der Unterbeck, mit einer identischen Bohrung 20 versehen. Da der Durchmesser des verengten Endbereichs 24 überall größer ist als der Durchmesser des Schafts 5, kann sich die Gelenkschraube 1 gegenüber der anderen Scherenhälfte 28 drehen. Der an seiner Unterseite kalottenförmig ausgebildete Kopf 4 der Gelenkschraube 1 ist durch einen Kunststoff-Gleitring 29 in dem erweiterten Endbereich 25 der Bohrung 20 gelagert.

Diese im Bereich der Gelenkverbindung identisch ausgebildeten Scherenhälften führen nicht nur zu einer Vereinfachung der Lagerhaltung und Reduktion des Herstellungsaufwandes. Sie ermöglichen darüber hinaus auch neben der hier betrachteten Präzisionsverbindung eine einfachere und preisgünstige Gelenkverbindung für die gleichen Scherenhälften 21 und 28. Diese einfache Version ist in den Figuren 10 und 11 dargestellt. Dabei ist die Gelenkschraube 30 mit einer Kunststoffmutter 31 kombiniert, in welche die Schraube das Gewinde während des Eindrehens einschneidet. Die Sicherung der Schraubenmutter 31 auf dem Schaft 32 erfolgt durch Selbsthemmung. Unter dem Schraubenkopf 33, dessen Unterseite kalottenförmig ausgebildet ist, sitzt ein Kunststoff-Gleitring 29. Da bei dieser einfachen Version die Kunststoffmutter nur mit einer relativ großen Gewindesteigung verwendet werden kann, ist eine Feineinstellung, wie sie Gegenstand der vorliegenden Erfindung ist, mit einer solchen Mutter nicht möglich.

### Bezugszeichenliste

- 1: Gelenkschraube
- 2: Halsansatz
- 3: Schraubenmutter
- 4: Kopf
- 5: Schaft
- 6: Abflachung
- 7: Halsansatz
- 8: ringförmige Nut
- 9: ringförmiger Körper
- 10: ringförmige Nut
- 11: ringförmiger Körper
- 12: Sackbohrung
- 13: ringförmiger Vorsprung
- 14: Rändelung
- 15: Schraubenmutter
- 16: kalottenförmiger Bereich
- 17: Sechskant-Bereich
- 18: Schraubenmutter
- 19: Wandung
- 20: Bohrung
- 21: eine Scherenhälfte
- 22: Formteil
- 23: Stirnseite
- 24: Endbereich
- 24': Wandung
- 25: Endbereich
- 25': Wandung
- 26: Übergangsbereich
- 26': Wandung
- 27: Halsansatz
- 28: andere Scherenhälfte
- 29: Kunststoff-Gleitring
- 30: Gelenkschraube
- 31: Schraubenmutter
- 32: Schaft
- 33: Schraubenkopf

## Patentansprüche

1. Schere, insbesondere Friseurschere, mit einer aus einer Gelenkschraube (1) und einer Schraubenmutter (3; 15; 18) bestehenden Gelenkverbindung, wobei die Gelenkschraube (1) mit einer Scherenhälfte (21) im wesentlichen unverdrehbar verbunden ist und die Schraubenmutter (3; 15; 18) am Umfang eines Halsansatzes (7), der in eine kreisförmige Ausnehmung der Bohrung (20) der einen Scherenhälfte (21) greift, oder an ihrer der Bohrung (20) zugewandten Stirnseite einen ersten flexiblen Körper aufweist, der unter Preßdruck an der Schraubenmutter (3; 15; 18) und der Wandung der Bohrung (20) anliegt, **dadurch gekennzeichnet,**
daß die Schraubenmutter (3; 15; 18) an ihrer Innenwand eine ringförmige Nut (10) aufweist, in der ein zweiter aus flexiblem Werkstoff bestehender ringförmiger Körper (11) angeordnet ist, dessen Innendurchmesser kleiner als der Gewindedurchmesser der Gelenkschraube (1) ist.

2. Schere nach Anspruch 1, **dadurch gekennzeichnet,** daß der Innendurchmesser des zweiten ringförmigen Körpers (11) kleiner als der Kerndurchmesser des Gewindes der Gelenkschraube (1) ist.

3. Schere nach Anspruch 1 oder 2, **dadurch gekennzeichnet,** daß die Schraubenmutter (3; 15; 18) an ihrer der Bohrung (20) der einen Scherenhälfte (21) gegenüberliegenden Stirnseite eine Sackbohrung (12) aufweist, deren Durchmesser größer ist als der Gewindedurchmesser der Gelenkschraube (1), und die ringförmige Nut (10) in der Sackbohrung (12) angeordnet ist.

4. Schere nach Anspruch 3, **dadurch gekennzeichnet,** daß die ringförmige Nut (10) an dem von der Stirnseite der Schraubenmutter (3; 15; 18) abgewandten Ende der Sackbohrung (12) angeordnet ist.

5. Schere nach einem der Ansprüche 3 und 4, **dadurch gekennzeichnet,** daß die Schraubenmutter (3) als Rändelmutter ausgebildet ist.

6. Schere nach einem der Ansprüche 3 bis 5, **dadurch gekennzeichnet,** daß die Schraubenmutter (15; 18) als Vielkantmutter ausgebildet ist.

7. Schere nach einem der Ansprüche 1 bis 6, **dadurch gekennzeichnet,** daß der an der Schraubenmutter (18) und der Wandung (19) der Bohrung (20) der einen Scherenhälfte (21) anliegende erste flexible Körper als Formteil (22) ausgebildet ist, dessen Außenseite der Bohrung (20) und dessen Innenseite dem Durchmesser der Gelenkschraube (1) angepaßt ist und der mit einer Stirnseite (23) an der zur Bohrung (20) gewandten Stirnseite der Schraubenmutter (18) unter Preßdruck anliegt.

8. Schere nach Anspruch 7, **dadurch gekennzeichnet,** daß die Bohrung (20) in ihrem von der Schraubenmutter (18) abgewandten Endbereich (24) eine Verengung und in ihrem der Schraubenmutter (18) zugewandten Endbereich (25) eine Erweiterung als kreisförmige Ausnehmung aufweist, wobei der Übergangsbereich (26) zwischen den beiden Endbereichen (24, 25) konisch ausgebildet ist.

9. Schere nach Anspruch 8, **dadurch gekennzeichnet,** daß die Schraubenmutter (18) mit einem kurzen Halsansatz (27) in der kreisförmigen Ausnehmung der Bohrung (20) oder in einer kreisförmigen Ausnehmung des Formteils (22) geführt ist.

10. Schere nach Anspruch 9, **dadurch gekennzeichnet,** daß der von der Schraubenmutter (18) abgewandte Endbereich (24) der Bohrung (20) eine rechteckige Ausstanzung aufweist.

## Claims

1. Scissors, particuraly hairdresser's scissors, comprising a pivot joint including a pivot screw (1) and a screw nut (3;15;18), the pivot screw (1) being connected to one scissor blade (21) in an essentially nonrotatable fashion, said screw nut (3; 15; 18) having a first flexible body at the circumference of a neck (7) which engages into a circular recess of the drilled hole (20) of said one scissor blade (21), or at the face of the screw nut opposite the drilled hole (20), said first flexible body contacting said screw nut (3; 15; 18) and said drilled hole (20) under pressure, characterized in that said screw nut (3; 15; 18) has an annular groove (10) in its inner wall, and a second annular body (11) of flexible material is located in said annular groove (10), the inner diameter of said annular body (11) being smaller than the thread diameter of the pivot screw (1).

2. Scissors as in claim 1, characterized in that the inner diameter of the annular body (11) is smaller than the core diameter of the thread of the pivot screw (1).

3. Scissors as in claim 1 or 2, characterized in that the face of the screw nut (3;15;18) opposite the drilled hole (20) in the one scissor blade (21) has a blind hole (12), the diameter of which is greater than the thread diameter of the pivot screw (1) and in that the annular groove (10) is located in the blind hole (12).

4. Scissors as in claim 3, characterized in that the annular groove (10) is located at the end of the blind hole (12) pointing away from the face of the screw nut (3; 15; 18).

5. Scissors as in one of the claim 3 or 4, characterized in that the screw nut (3) is designed as a knurled nut.

6. Scissors as in one of the claim 3 through 5, characterized in that the screw nut (15;18) is designed as a polygonal nut.

7. Scissors as in one of the claim 1 through 6, characterized in that the first flexible body contacting the screw nut (18) and the wall (19) of the drilled hole (20) in the one scissor blade (21) is designed as a moulding (22) the outer side of which being adapted to the drilled hole (20) and the inner side of which being adapted to the diameter of the pivot screw (1) and one face (23) of which contacting the face of the screw nut (18) pointing towards the drilled hole (20) under pressure.

8. Scissors as in claim 7, characterized in that the drilled hole (20) has a constriction in its end section (24) facing away from the screw nut (18) and an enlargement in the form of a circular recess in its opposite end section (25) facing towards the screw nut (18), a transitional section (26) between the two end sections (24,25) being of conical design.

9. Scissors as in claim 8, characterized in that the screw nut (18) is guided by a short neck (27) in the circular recess in the drilled hole (20) or in a circular recess in the moulding (22).

10. Scissors as in claim 9, characterized in that the end section (24) of the drilled hole (20) which faces away from the screw nut (18) has a rectangular punched-out hole.

## Revendications

1. Ciseaux, en particulier ciseaux de coiffeur, avec un assemblage à charnière se composant d'un boulon-charnière (1) et d'un écrou (3; 15; 18), où le boulon-charnière (1) est assemblé à une moitié de ciseaux (21) d'une façon essentiellement non pivotable et où l'écrou (3; 15; 18) présente, au pourtour d'un épaulement (7) se logeant dans un évidement circulaire de l'alésage (20) de la moitié de ciseaux (21) ou à son front tourné vers l'alésage (20), un premier corps flexible s'appuyant, sous l'effet de la puissance de pression, à l'écrou (3; 15; 18) et à la paroi de l'alésage (20), ci-seaux caractérisés en ce que l'écrou (3; 15; 18) présente, à sa paroi intérieure, une gorge annulaire (10) dans laquelle est disposé un deuxième corps annulaire (11) en matière flexible dont le diamètre intérieur est plus petit que le diamètre de filet du boulon-charnière (1).

2. Ciseaux suivant revendication 1, caractérisés en ce que le diamètre intérieur du deuxième corps annulaire (11) est plus petit que le diamètre de noyau du filet du boulon-charnière (1).

3. Ciseaux suivant revendication 1 ou 2, caractérisés en ce que l'écrou (3; 15; 18) présente, à son front opposé à l'alésage (20) de la moitié de ciseaux (21), un logement à fond plein (12) dont le diamètre est plus grand que le diamètre de filet du boulon-charnière (1), et que la gorge annulaire (10) est disposée dans le logement à fond plein (12).

4. Ciseaux suivant revendication 3, caractérisés en ce que la gorge annulaire (10) est disposée à l'extrémité du logement à fond plein (12) détournée du front de l'écrou (3; 15; 18).

5. Ciseaux suivant une des revendications 3 et 4, caractérisés en ce que l'écrou (3) est réalisé comme écrou moleté.

6. Ciseaux suivant une des revendications 3 à 5, caractérisés en ce que l'écrou (15; 18) est réalisé comme écrou polygonal.

7. Ciseaux suivant une des revendications 1 à 6, caractérisés en ce que le premier corps flexible s'appuyant à l'écrou (18) et à la paroi (19) de l'alésage (20) de la moitié de ciseaux (21) est réalisé comme pièce profilée (22) dont la face extérieure est adaptée à l'alésage (20) et dont la face intérieure est adaptée au diamètre du boulon-charnière (1) et qui, sous l'effet de la puissance de pression, s'appuie avec un front (23) au front du boulon-charnière (18) tourné vers l'alésage (20).

8. Ciseaux suivant revendication 7, caractérisés en ce que l'alésage (20) présente, dans sa zone terminale (24) détournée de l'écrou (18), un resserrement et, dans sa zone terminale (25) tournée vers l'écrou (18), un élargissement sous la forme d'un évidement circulaire, où la zone transitoire (26) entre les deux zones terminales (24, 25) est réalisée coniquement.

9. Ciseaux suivant revendication 8, caractérisés en ce que l'écrou (18) est guidé, avec un court épaulement (27), dans l'évidement circulaire de l'alésage (20) ou dans un évidement circulaire de la pièce profilée (22).

10. Ciseaux suivant revendication 9, caractérisés en ce que la zone terminale (24) de l'alésage (20) détournée de l'écrou (18) présente une découpure rectangulaire.
